# EUROPÄISCHE PATENTSCHRIFT

(11) **EP 2 681 440 B1**
(45) Veröffentlichungstag und Bekanntmachung des Hinweises auf die Patenterteilung: **03.06.2015**
(21) Anmeldenummer: 12707562.0
(22) Anmeldetag: 02.03.2012
(51) Int. Cl.: F02M 55/02, F02M 63/02

(54) **VERBRENNUNGSMOTOR**
INTERNAL COMBUSTION ENGINE
MOTEUR À COMBUSTION INTERNE

(30) Priorität: 04.03.2011 DE 102011005096
(43) Veröffentlichungstag der Anmeldung: 08.01.2014
(73) Patentinhaber: MAN Diesel & Turbo SE, 86153 Augsburg (DE)
(72) Erfinder: WAGNER, Wolfgang, 06847 Dessau-Rosslau (DE); MEIXNER, Markus, 86154 Augsburg (DE)
(86) Internationale Anmeldenummer: PCT/EP2012/053664
(87) Internationale Veröffentlichungsnummer: WO 2012/119957

(56) Entgegenhaltungen:
- WO-A1-2004/013487
- WO-A1-2007/009279
- DE-A1- 10 114 252
- DE-A1-102004 055 266
- DE-C1- 19 712 135

## Beschreibung

Die Erfindung betrifft einen Verbrennungsmotor mit einer Mehrzahl von Verbrennungszylindern, an denen jeweils eine Kraftstoffeinspritzeinrichtung vorgesehen ist, und wenigstens einer Kraftstoffpumpe zum Bereitstellen eines vorbestimmten Kraftstoffdrucks.

Solch ein Verbrennungsmotor kann mit einem Common-Rail-Kraftstoffsystem ausgerüstet sein, welches im Wesentlichen aus den Komponenten Kraftstoffpumpe, Kraftstoffdruckspeicher bzw. Kraftstoffspeicher, Kraftstoffeinspritzeinrichtungen bzw. -injektoren sowie Kraftstoffleitungen besteht.

Bei einigen Verbrennungsmotoren, wie insbesondere mittelschnelllaufenden Dieselmotoren, ist es aus konstruktiven, fertigungstechnischen und logistischen Gründen sinnvoll, statt einen einzigen Kraftstoffspeicher über die gesamte Motorlänge hinweg vorzusehen, diesen in mehrere kleine Kraftstoffspeicher zu unterteilen und diese mehreren Kraftstoffspeicher mittels Kraftstoffleitungen miteinander zu verbinden. Die Kraftstoffdruckerzeugung kann durch mehrere auf einer Pumpenbank angeordnete Kraftstoffpumpen (wie z.B. Hochdruckpumpen) erfolgen.

In DE 101 57 135 B4 und EP 0 959 245 B1 sind jeweils Verbrennungsmotoren mit einem Common-Rail-Kraftstoffsystem beschrieben. Bei diesen Verbrennungsmotoren werden aus einem Kraftstoffdruckspeicher grundsätzlich zwei Verbrennungszylinder mit Kraftstoff versorgt, weshalb bei ungeraden Zylinderzahlen ein Kraftstoffdruckspeicher für die Kraftstoffversorgung nur eines einzigen Verbrennungszylinders bereitgestellt werden muss. Außerdem sind bei diesen Common-Rail-Kraftstoffsystemen, da diese aus mehreren separaten (Hochdruck-) Kraftstoffpumpen und Kraftstoffdruckspeichern aufgebaut sind, eine Vielzahl von für Hochdruck ausgelegten Kraftstoffleitungen mit unterschiedlicher Biegelinie und Länge erforderlich, was die Herstellungskosten erhöht und die Ersatzteilversorgung erschwert.

Da bei den in den o.g. Dokumenten beschriebenen Common-Rail-Kraftstoffsystemen die Kraftstoffpumpen über eine oder zwei für Hochdruck ausgelegte Kraftstoffleitung(en) in die Kraftstoffdruckspeicher fördern, stellt jede Kraftstoffleitung für sich eine Drosselstelle dar. Dies führt zu hohen Druckspitzen in der jeweils angeschlossenen Kraftstoffpumpe. Somit steigt die Gefahr der Überlastung von Bauteilen sowie von Undichtheiten an Hochdruckdichtstellen. Die diskontinuierliche Förderung der Kraftstoffpumpen führt zu einer massiven Schwingungsanregung in den von den Kraftstoffpumpen abgehenden Kraftstoffleitungen. Somit steigt die Gefahr von Leitungsbrüchen aufgrund von Frettingerscheinungen bzw. Reibverschleiß an den Befestigungsstellen infolge der hohen Schwingungsbelastung.

Weiterhin zeigt die DE-A- 10 2004 055 266 einen Verbrennungsmotor mit einer Mehrzahl von Verbrennungszylindern, an denen jeweils eine Kraftstoffeinspritzeinrichtung vorgesehen ist, wobei für jeden Verbrennungszylinder eine eigene Vorschalteinheit mit darin integriertem Kraftstoffspeicher vorgesehen ist, der mit der dem jeweiligen Verbrennungszylinder zur Kraftstoffversorgung dessen zugeordneten Kraftstoffeinspritzeinrichtung über eine von einer Mehrzahl von ersten Kraftstoffleitungen (110) verbunden ist, wobei der Kraftstoffspeicher jeder Vorschalteinheit so eingerichtet ist, dass er eine druckstabile Versorgung der jeweils zugehörigen Kraftstoffeinspritzeinrichtung gewährleistet, und wobei die jeweiligen Kraftstoffspeicher der Vorschalteinheiten über eine Mehrzahl von zweiten Kraftstoffleitungen miteinander verbunden sind.

Der Erfindung liegt die Aufgabe zugrunde, einen Verbrennungsmotor mit einer Mehrzahl von Verbrennungszylindern, an denen jeweils eine Kraftstoffeinspritzeinrichtung vorgesehen ist, und wenigstens einer Kraftstoffpumpe zum Bereitstellen eines vorbestimmten Kraftstoffdrucks so bereitzustellen, dass Druckspitzen in der Kraftstoffpumpe und Schwingungsanregungen reduziert bzw. minimiert werden.

Dies wird mit einem Verbrennungsmotor gemäß Anspruch 1 erreicht. Weiterbildungen der Erfindung sind in den abhängigen Ansprüchen definiert.

Gemäß der Erfindung wird bereitgestellt ein Verbrennungsmotor mit einer Mehrzahl von Verbrennungszylindern, an denen jeweils eine Kraftstoffeinspritzeinrichtung vorgesehen ist, wobei für jeden Verbrennungszylinder eine eigene Vorschalteinheit mit darin integriertem Kraftstoffspeicher vorgesehen ist, der mit der dem jeweiligen Verbrennungszylinder zur Kraftstoffversorgung dessen zugeordneten Kraftstoffeinspritzeinrichtung über eine von einer Mehrzahl von ersten Kraftstoffleitungen bevorzugt direkt (ohne Zwischenschaltung weiterer Komponenten) verbunden ist, wobei in wenigstens eine der Vorschalteinheiten eine mit einer Kraftstoffquelle verbindbare Kraftstoffpumpe zum Bereitstellen eines vorbestimmten Kraftstoffdrucks integriert ist und Kraftstoff unmittelbar bzw direkt in den Kraftstoffspeicher der betreffenden Vorschalteinheit hinein fördert, wobei der Kraftstoffspeicher jeder Vorschalteinheit so eingerichtet ist, dass er eine druckstabile (unter Einhaltung einer vorgegebenen Einspritzdrucktoleranz) Versorgung der jeweils zugehörigen Kraftstoffeinspritzeinrichtung mit von der Kraftstoffpumpe gefördertem Kraftstoff gewährleistet, und wobei die jeweiligen Kraftstoffspeicher der Vorschalteinheiten über eine Mehrzahl von zweiten Kraftstoffleitungen bevorzugt direkt (ohne Zwischenschaltung weiterer Komponenten) miteinander verbunden sind.

Dadurch, dass bei jeder mit integrierter Kraftstoffpumpe ausgebildeten Vorschalteinheit der Kraftstoff direkt bzw. unmittelbar in den Kraftstoffspeicher (Druckspeicher) der betreffenden Vorschalteinheit gefördert wird, werden Druckspitzen in der Kraftstoffpumpe und Schwingungsanregungen in den Kraftstoffleitungen deutlich reduziert bzw. minimiert.

Die Kraftstoffspeicher weisen bevorzugt einen Speicherraum mit einem Volumen auf, welches gegenüber der Kraftstoffabnahme durch die jeweils angeschlossene Kraftstoffeinspritzeinrichtung ausreichend Puffermenge und damit Pufferdruck zur Gewährleistung einer druckstabilen Kraftstoffversorgung bietet.

Bevorzugt ist der Verbrennungsmotor als Dieselmotor ausgebildet, insbesondere als Großdieselmotor für z.B. maritime Anwendungen und/oder Kraftwerksanwendungen. Außerdem ist bevorzugt jede Kraftstoffpumpe als Hochdruckpumpe ausgebildet, und sind die ersten und die zweiten Kraftstoffleitungen bevorzugt für Hochdruck ausgelegt und z.B. als Druckrohre ausgebildet.

Wie für den Fachmann erkennbar ist, realisieren die Vorschalteinheiten, die ersten und zweiten Kraftstoffleitungen und die Kraftstoffeinspritzeinrichtungen ein Common-Rail-Kraftstoffeinspritzsystem für den erfindungsgemäßen Verbrennungsmotor.

Erfindungsgemäß wird ein Verbrennungsmotor mit einem modular aufgebauten Common-Rail-Kraftstoffeinspritzsystem so bereitgestellt, dass eine optimale Anpassung des Systems an die zylinderabhängige Motorausführung, insbesondere von mittelschnellaufenden Dieselmotoren, möglich ist. Zentrales Element sind die Vorschalteinheiten mit darin jeweils integriertem Kraftstoffspeicher bzw. Druckspeicher, welcher eine Dämpfung der Druckschwingungen im bevorzugt mit Hochdruck beaufschlagten Kraftstoffsystem bewirkt, und in wenigstens eine Vorschalteinheit zusätzlich integrierter Kraftstoffpumpe.

Die Vorschalteinheiten können erfindungsgemäß so ausgestaltet sein, dass sie neben der Druckspeicherfunktion unterschiedliche weitere Funktionen realisieren. Solche Vorschalteinheiten bzw. Funktionseinheiten können zum Beispiel mit Kraftstoffspeicher und Hochdruckpumpe, mit Kraftstoffspeicher und Druckbegrenzungsventil, mit Kraftstoffspeicher und Spülventil, mit Kraftstoffspeicher und Druckmessstellen, mit Kraftstoffspeicher und Mengenbegrenzungsventil oder auch nur mit Kraftstoffspeicher und ohne weitere Funktionselemente ausgebildet sein.

Es ist gemäß der Erfindung auch eine Kombination von mehreren Funktionen in einer Vorschalteinheit z.B. Spülventil und Druckbegrenzungsventil möglich. Möglich ist gemäß der Erfindung auch die Integration einer Schalteinheit zur Steuerung der Einspritzung an jeder Vorschalteinheit.

Am Verbrennungsmotor werden diese Vorschalteinheiten bzw. Funktionseinheiten gemäß der Erfindung vor jedem Verbrennungszylinder bzw. jeder Zylindereinheit angeordnet. Da grundsätzlich jede Art Vorschalteinheit vor jedem Verbrennungszylinder platziert werden kann, ist ein optimaler Aufbau des Common-Rail-Kraftstoffeinspritzsystems für alle Zylinderzahlen auf Basis gleicher bzw. nahezu gleicher Vorschalteinheiten umsetzbar. Somit können z.B. die integral mit Kraftstoffspeicher und Hochdruckpumpe versehenen Vorschalteinheiten so angeordnet werden, dass entsprechend der hydraulischen Auslegung eine optimale Funktion des Gesamtsystems erreicht wird.

Bei schweröltauglichen Verbrennungsmotoren (Dieselmotoren) ist aus funktionstechnischen Gründen gemäß der Erfindung bevorzugt eine integral mit Kraftstoffspeicher und Spülventil versehene Vorschalteinheit vor einem ersten oder einem letzten Verbrennungszylinder in einer Reihe von Zylindern bzw. in einem Kraftstoffförderstrom zu platzieren.

Die Verbindung der Vorschalteinheiten untereinander erfolgt gemäß der Erfindung über die bevorzugt als Druckrohre ausgebildeten zweiten Kraftstoffleitungen. Desweiteren erfolgt gemäß der Erfindung die Verbindung zwischen Vorschalteinheit und Kraftstoffeinspritzeinrichtung mittels der bevorzugt als Druckrohre ausgebildeten ersten Kraftstoffleitungen. Es werden somit alle Zylinderzahlen mit nur zwei Druckrohrausführungen abgedeckt. Der Systemaufbau ermöglicht die Verwendung von schwingungs- und fertigungstechnisch günstigen, in einer Ebene gebogenen Kraftstoffleitungen.

Bevorzugt ist gemäß der Erfindung in mehrere der Vorschalteinheiten jeweils eine mit der Kraftstoffquelle verbindbare Kraftstoffpumpe integriert, die Kraftstoff unmittelbar bzw. direkt in den Kraftstoffspeicher der betreffenden Vorschalteinheit hinein fördert.

Außerdem ist bevorzugt gemäß der Erfindung in wenigstens eine der Vorschalteinheiten ein Mengenbegrenzungsventil zur Begrenzung einer der zugehörigen Kraftstoffeinspritzeinrichtung pro Zeiteinheit zuführbaren Kraftstoffmenge integriert.

Bevorzugt ist gemäß der Erfindung in wenigstens eine Vorschalteinheit mit integrierter Kraftstoffpumpe ein Mengenbegrenzungsventil zur Begrenzung einer der zugehörigen Kraftstoffeinspritzeinrichtung pro Zeiteinheit zuführbaren Kraftstoffmenge integriert.

Weiterhin ist gemäß der Erfindung bevorzugt in wenigstens eine der Vorschalteinheiten ein Druckbegrenzungsventil zur Begrenzung des Kraftstoffdrucks integriert.

Gemäß der Erfindung sind bevorzugt in wenigstens eine der Vorschalteinheiten ein Mengenbegrenzungsventil zur Begrenzung einer der zugehörigen Kraftstoffeinspritzeinrichtung pro Zeiteinheit zuführbaren Kraftstoffmenge und ein Druckbegrenzungsventil zur Begrenzung des Kraftstoffdrucks integriert.

Außerdem sind gemäß der Erfindung bevorzugt zumindest einige der Verbrennungszylinder zueinander in Reihe angeordnet, wobei in die Vorschalteinheit eines ein vorderes oder ein hinteres Ende der Reihe von Verbrennungszylindern bildenden Verbrennungszylinders ein Spülventil integriert ist.

Bevorzugt ist gemäß der Erfindung in die Vorschalteinheit mit integriertem Spülventil außerdem ein Druckbegrenzungsventil zur Begrenzung des Kraftstoffdrucks integriert.

Weiter ist gemäß der Erfindung bevorzugt in wenigstens eine der Vorschalteinheiten wenigstens eine Druckmessstelle zum Anschluss wenigstens eines Kraftstoffdrucksensors zum Messen des Kraftstoffdrucks in dem Kraftstoffspeicher der betreffenden Vorschalteinheit integriert.

Ferner sind gemäß der Erfindung bevorzugt die ersten Kraftstoffleitungen alle zueinander identisch (gleiches Material, gleiche Form, gleicher Querschnitt und gleiche Länge) ausgebildet, wobei außerdem die zweiten Kraftstoffleitungen alle zueinander identisch ausgebildet sind.

Die Erfindung erstreckt sich ausdrücklich auch auf solche Ausführungsformen, welche nicht durch Merkmalskombinationen aus expliziten Rückbezügen der Ansprüche gegeben sind, womit die offenbarten Merkmale der Erfindung - soweit dies technisch sinnvoll ist - beliebig miteinander kombiniert sein können.

Im Folgenden wird die Erfindung anhand einer bevorzugten Ausführungsform und unter Bezugnahme auf die beigefügten Figuren detaillierter beschrieben.
- Fig.1: zeigt eine Schnittansicht einer Ausführung der Vorschalteinheiten eines Verbrennungsmotors gemäß einer Ausführungsform der Erfindung.
- Fig.2: zeigt eine Schnittansicht einer weiteren Ausführung der Vorschalteinheiten eines Verbrennungsmotors gemäß einer Ausführungsform der Erfindung.
- Fig.3: zeigt eine Schnittansicht noch einer weiteren Ausführung der Vorschalteinheiten eines Verbrennungsmotors gemäß einer Ausführungsform der Erfindung.
- Fig.4: zeigt in schematischer Teildarstellung einen Verbrennungsmotor mit zugehörigen Vorschalteinheiten gemäß einer Ausführungsform der Erfindung.
- Fig.5: zeigt in schematischer Teildarstellung einen Verbrennungsmotor mit zugehörigen Vorschalteinheiten gemäß noch einer Ausführungsform der Erfindung.

Fig.1 zeigt eine gemäß einer ersten Ausführungsform der Erfindung aufgebaute Vorschalteinheit bzw. Funktionseinheit 10 für einen erfindungsgemäßen Verbrennungsmotor 1 bzw. 1 a (siehe die Figuren 4 und 5).

In die Vorschalteinheit 10 sind ein Kraftstoffspeicher (Druckspeicher) 20 mit einem Speicherraum 21 und ein Mengenbegrenzungsventil 30, welches den Verbrennungsmotor 1 bzw. 1a vor einer unkontrollierten Einspritzung schützen soll, integriert. Die Vorschalteinheit 10 weist außerdem einen Deckel 40 auf, in dem gemäß dieser Ausführungsform der Erfindung als Raumerweiterung ein Teilraum 21a des Speicherraums 21 ausgebildet ist und der den Kraftstoffspeicher 20 bzw. dessen Speicherraum 21 verschließt.

An dem Kraftstoffspeicher 20 befinden sich zwei mit dem Speicherraum 21 verbundene Leitungsanschlüsse 23, 24 für zwei Kraftstoffleitungen 100, 100 (siehe die Figuren 4 bzw. 5) zu benachbarten Vorschalteinheiten. An dem Kraftstoffspeicher 20 befindet sich außerdem ein weiterer (über das Mengenbegrenzungsventil 30) mit dem Speicherraum 21 verbundener Leitungsanschluss 25 für eine Kraftstoffleitung 110 (siehe die Figuren 4 bzw. 5) zu einer direkt an die Vorschalteinheit 10 angeschlossenen Kraftstoffeinspritzeinrichtung 120, welche hier in Form eines Injektors bzw. einer Einspritzdüse ausgebildet ist.

Fig.2 zeigt eine gemäß einer zweiten Ausführungsform der Erfindung aufgebaute Vorschalteinheit bzw. Funktionseinheit 10a für den erfindungsgemäßen Verbrennungsmotor 1 bzw. 1a (siehe die Figuren 4 und 5). Die Vorschalteinheit 10a nach Fig.2 ist bis auf einige Unterschiede identisch zu der Vorschalteinheit 10 nach Fig.1 aufgebaut. Gleiche oder ähnliche Bezugszeichen bezeichnen demnach in Fig.2 gleiche oder ähnliche Komponenten wie in Fig.1.

In die Vorschalteinheit 10a sind ein Kraftstoffspeicher (Druckspeicher) 20 mit einem Speicherraum 21, ein Mengenbegrenzungsventil 30, welches den Verbrennungsmotor 1 bzw. 1a vor einer unkontrollierten Einspritzung schützen soll, und eine mit einer Kraftstoffquelle wie einem Kraftstofftank (nicht gezeigt) verbindbare Kraftstoffpumpe 50 zum Bereitstellen eines vorbestimmten Kraftstoffdrucks integriert. Die Kraftstoffpumpe 50 ist durch Anflanschen so mit dem Kraftstoffspeicher 20 verbunden, dass sie Kraftstoff direkt bzw. unmittelbar in den Speicherraum 21 des Kraftstoffspeichers 20 fördern kann und (anstatt des Deckels 40) den Kraftstoffspeicher 20 bzw. dessen Speicherraum 21 verschließt. Somit ist keine zusätzliche Kraftstoffleitung (z.B. in Form eines Druckrohrs) zur Verbindung der Kraftstoffpumpe 50 und des Speicherraums 21 des Kraftstoffspeichers 20 erforderlich.

An dem Kraftstoffspeicher 20 befinden sich zwei mit dem Speicherraum 21 verbundene Leitungsanschlüsse 23, 24 für zwei Kraftstoffleitungen 100, 100 (siehe die Figuren 4 bzw. 5) zu benachbarten Vorschalteinheiten. An dem Kraftstoffspeicher 20 befindet sich außerdem ein weiterer (über das Mengenbegrenzungsventil 30) mit dem Speicherraum 21 verbundener Leitungsanschluss 25 für eine Kraftstoffleitung 110 (siehe die Figuren 4 bzw. 5) zu einer direkt an die Vorschalteinheit 10a angeschlossenen Kraftstoffeinspritzeinrichtung 120, welche hier in Form eines Injektors bzw. einer Einspritzdüse ausgebildet ist.

Fig.3 zeigt eine gemäß einer dritten Ausführungsform der Erfindung aufgebaute Vorschalteinheit bzw. Funktionseinheit 10b für den erfindungsgemäßen Verbrennungsmotor 1 bzw. 1 a (siehe die Figuren 4 und 5). Die Vorschalteinheit 10b nach Fig.3 ist bis auf einige Unterschiede identisch zu der Vorschalteinheit 10 nach Fig.1 aufgebaut Gleiche oder ähnliche Bezugszeichen bezeichnen demnach in Fig.3 gleiche oder ähnliche Komponenten wie in Fig.1.

In die Vorschalteinheit 10b sind ein Kraftstoffspeicher (Druckspeicher) 20 mit einem Speicherraum 21, ein Mengenbegrenzungsventil 30, welches den Verbrennungsmotor 1 bzw. 1 a vor einer unkontrollierten Einspritzung schützen soll, und ein Druckbegrenzungsventil 60 zur Begrenzung des Kraftstoffdrucks integriert. Die Vorschalteinheit 10b weist außerdem einen Deckel 40b auf, in dem ein mit dem Speicherraum 21 verbundener Anschluss 41b für das Druckbegrenzungsventil 60 ausgebildet ist und der den Kraftstoffspeicher 20 bzw. dessen Speicherraum 21 verschließt.

An dem Kraftstoffspeicher 20 befinden sich zwei mit dem Speicherraum 21 verbundene Leitungsanschlüsse 23, 24 für zwei Kraftstoffleitungen 100, 100 (siehe die Figuren 4 bzw. 5) zu benachbarten Vorschalteinheiten. An dem Kraftstoffspeicher 20 befindet sich außerdem ein weiterer (über das Mengenbegrenzungsventil 30) mit dem Speicherraum 21 verbundener Leitungsanschluss 25 für eine Kraftstoffleitung 110 (siehe die Figuren 4 bzw. 5) zu einer direkt an die Vorschalteinheit 10a angeschlossenen Kraftstoffeinspritzeinrichtung 120, welche hier in Form eines Injektors bzw. einer Einspritzdüse ausgebildet ist.

Fig.4 zeigt in schematischer Teildarstellung einen Verbrennungsmotor 1 mit zugehörigen Vorschalteinheiten gemäß einer Ausführungsform der Erfindung.

Der in Fig.4 dargestellte Verbrennungsmotor 1 weist weitere Ausführungsformen von Vorschalteinheiten auf, welche im Folgenden kurz erläutert werden sollen und welche alternativ oder zusätzlich zu den mit Bezug auf die Figuren 1-3 beschriebenen Vorschalteinheiten 10, 10a, 10b verwendet sein können

Die in Fig.4 erste Vorschalteinheit 10c von links ist ähnlich der Vorschalteinheit 10b von Fig.3 aufgebaut, kann jedoch ohne Mengenbegrenzungsventil 30 ausgeführt sein. Die in Fig.4 zweite Vorschalteinheit 10d von links (ebenso die zweite Vorschalteinheit 10d von rechts) ist ähnlich der Vorschalteinheit 10a von Fig.2 aufgebaut, kann jedoch ohne Mengenbegrenzungsventil 30 ausgeführt sein. Die in Fig.4 mittlere Vorschalteinheit 10e ist ähnlich der Vorschalteinheit 10 von Fig.1 aufgebaut, kann jedoch ohne Mengenbegrenzungsventil 30 ausgeführt sein. Die in Fig.4 erste Vorschalteinheit 10f von rechts ist ähnlich der Vorschalteinheit 10b von Fig.3 aufgebaut, weist jedoch statt des Druckbegrenzungsventils 60 ein Spülventil 70 auf und kann ohne Mengenbegrenzungsventil 30 ausgeführt sein.

Der Verbrennungsmotor 1 weist eine Mehrzahl (hier fünf) von Verbrennungszylindern (nicht im Detail gezeigt und daher nicht separat bezeichnet) auf, an denen jeweils eine Kraftstoffeinspritzeinrichtung 120 vorgesehen ist.

Für jeden Verbrennungszylinder ist eine eigene Vorschalteinheit 10c, 10d, 10e, 10f (oder wenn gewünscht zusätzlich oder alternativ eine der in den Figuren 1-3 gezeigten Vorschalteinheiten 10, 10a, 10b) mit darin integriertem Kraftstoffspeicher 20 vorgesehen, wobei der Kraftstoffspeicher 20 über den stirnseitigen Leitungsanschluss 25 (siehe Figuren 1-3) mit der dem jeweiligen Verbrennungszylinder zur Kraftstoffversorgung dessen zugeordneten Kraftstoffeinspritzeinrichtung 120 direkt über eine Kraftstoffleitung 110 verbunden ist.

Gemäß der Erfindung ist in wenigstens eine der Vorschalteinheiten 10c, 10d, 10e, 10f (hier in zwei der Vorschalteinheiten 10d) eine mit einer Kraftstoffquelle (wie einem nicht gezeigten Kraftstofftank) verbindbare Kraftstoffpumpe 50 (siehe Figur 2) zum Bereitstellen eines vorbestimmten Kraftstoffdrucks integriert.

Der Kraftstoffspeicher 20 jeder der in den Figuren 1-4 gezeigten Vorschalteinheiten 10c, 10d, 10e, 10f ist jeweils so eingerichtet, dass er eine druckstabile Versorgung der jeweils zugehörigen Kraftstoffeinspritzeinrichtung 120 mit von der bzw den Kraftstoffpumpe(en) 50 gefördertem Kraftstoff gewährleistet.

Die jeweiligen Kraftstoffspeicher 20 der in Fig.4 gezeigten Vorschalteinheiten 10c. 10d, 10e, 10f (oder wenn gewünscht zusätzlich oder alternativ der in den Figuren 1-3 gezeigten Vorschalteinheiten 10, 10a, 10b) sind über ihre seitlichen Leitungsanschlüsse 23, 24 (siehe Figuren 1-3) und über eine Mehrzahl von Kraftstoffleitungen 100 direkt miteinander verbunden.

Bevorzugt ist der Verbrennungsmotor 1 als schweröltauglicher Dieselmotor ausgebildet, insbesondere als Großdieselmotor für z.B. maritime Anwendungen und/oder Kraftwerksanwendungen. Außerdem ist bevorzugt jede Kraftstoffpumpe 50 als Hochdruckpumpe ausgebildet, und sind alle Kraftstoffleitungen 100, 110 bevorzugt für Hochdruck ausgelegt und z.B. als Druckrohre ausgebildet.

Wie aus Fig.4 ersichtlich, sind die die Verbindung zwischen Vorschalteinheiten 10c, 10d, 10e. 10f und Kraftstoffeinspritzeinrichtungen 120 herstellenden Kraftstoffleitungen 110 alle zueinander identisch ausgebildet und sind die die Verbindung zwischen benachbarten Vorschalteinheiten 10c, 10d, 10e, 10f herstellenden Kraftstoffleitungen 100 ebenfalls alle zueinander identisch ausgebildet.

Fig.5 zeigt in schematischer Teildarstellung einen Verbrennungsmotor 1a mit zugehörigen Vorschalteinheiten gemäß einer weiteren Ausführungsform der Erfindung.

Der in Fig.5 dargestellte Verbrennungsmotor 1 a weist eine weitere Ausführungsform einer Vorschalteinheit auf, welche im Folgenden kurz erläutert werden soll und welche zusätzlich zu den mit Bezug auf die Figuren 1-4 beschriebenen Vorschalteinheiten 10, 10a, 10b, 10c, 10d, 10f verwendet sein kann.

Die in Fig.5 erste Vorschalteinheit 10g von rechts ist ähnlich der mittleren Vorschalteinheit 10e von Fig.4 aufgebaut, weist jedoch zusätzlich darin integriert zwei Druckmessstellen 80, 80 zum Anschluss von Kraftstoffdrucksensoren (nicht gezeigt) zum Messen des Kraftstoffdrucks in dem Kraftstoffspeicher 20 der betreffenden Vorschalteinheit 10g auf.

Der Verbrennungsmotor 1a nach Fig.5 ist bis auf einige Unterschiede identisch zu dem Verbrennungsmotor 1 nach Fig.4 aufgebaut, weshalb in Fig.5 gleiche oder ähnliche Bezugszeichen gleiche oder ähnliche Komponenten wie in Fig.4 bezeichnen.

Die in Fig.5 erste Vorschalteinheit 10f von links ist ähnlich der Vorschalteinheit 10b von Fig.3 aufgebaut, weist jedoch statt des Druckbegrenzungsventils 60 das Spülventil 70 auf und kann ohne Mengenbegrenzungsventil 30 ausgeführt sein. Die in Fig.5 zweite Vorschalteinheit 10d von links (ebenso die mittlere und die zweite Vorschalteinheit 10d von rechts) ist ähnlich der Vorschalteinheit 10a von Fig.2 aufgebaut, kann jedoch ohne Mengenbegrenzungsventil 30 ausgeführt sein. Die in Fig.5 dritte Vorschalteinheit 10e von links ist ähnlich der Vorschalteinheit 10 von Fig.1 aufgebaut, kann jedoch ohne Mengenbegrenzungsventil 30 ausgeführt sein. Die in Fig.5 dritte Vorschalteinheit 10c von rechts ist ähnlich der Vorschalteinheit 10b von Fig.3 aufgebaut, kann jedoch ohne Mengenbegrenzungsventil 30 ausgeführt sein.

Der Verbrennungsmotor 1 a weist eine Mehrzahl (hier sieben) von Verbrennungszylindern (nicht im Detail gezeigt und daher nicht separat bezeichnet) auf, an denen jeweils eine Kraftstoffeinspritzeinrichtung 120 vorgesehen ist.

Für jeden Verbrennungszylinder ist eine eigene Vorschalteinheit 10c, 10d, 10e, 10f, 10g (oder wenn gewünscht zusätzlich oder alternativ eine der in den Figuren 1-3 gezeigten Vorschalteinheiten 10, 10a, 10b) mit darin integriertem Kraftstoffspeicher 20 vorgesehen, wobei der Kraftstoffspeicher 20 über den stirnseitigen Leitungsanschluss 25 (siehe Figuren 1-3) mit der dem jeweiligen Verbrennungszylinder zur Kraftstoffversorgung dessen zugeordneten Kraftstoffeinspritzeinrichtung 120 direkt über eine Kraftstoffleitung 110 verbunden ist.

Gemäß der Erfindung ist in wenigstens eine der Vorschalteinheiten 10c, 10d, 10e, 10f, 10g (hier in drei der Vorschalteinheiten 10d) eine mit einer Kraftstoffquelle (wie einem nicht gezeigten Kraftstofftank) verbindbare Kraftstoffpumpe 50 (siehe Figur 2) zum Bereitstellen eines vorbestimmten Kraftstoffdrucks integriert.

Analog zu Fig.4 ist der Kraftstoffspeicher 20 jeder der in Figur 5 gezeigten Vorschalteinheiten 10c, 10d, 10e, 10f, 10g jeweils so eingerichtet, dass er eine druckstabile Versorgung der jeweils zugehörigen Kraftstoffeinspritzeinrichtung 120 mit von der bzw. den Kraftstoffpumpe(en) 50 gefördertem Kraftstoff gewährleistet.

Die jeweiligen Kraftstoffspeicher 20 der in Fig.5 gezeigten Vorschalteinheiten 10c, 10d, 10e, 10f, 10g (oder wenn gewünscht zusätzlich oder alternativ der in den Figuren 1-3 gezeigten Vorschalteinheiten 10, 10a, 10b) sind über ihre seitlichen Leitungsanschlüsse 23, 24 (siehe Figuren 1-3) und über eine Mehrzahl von Kraftstoffleitungen 100 direkt miteinander verbunden.

Bevorzugt ist der Verbrennungsmotor 1a als schweröltauglicher Dieselmotor ausgebildet, insbesondere als Großdieselmotor für z.B. maritime Anwendungen und/oder Kraftwerksanwendungen. Außerdem ist bevorzugt jede Kraftstoffpumpe 50 als Hochdruckpumpe ausgebildet, und sind alle Kraftstoffleitungen 100, 110 bevorzugt für Hochdruck ausgelegt und z.B. als Druckrohre ausgebildet.

Wie aus Fig.5 ersichtlich, sind die die Verbindung zwischen Vorschalteinheiten 10c, 10d, 10e, 10f, 10g und Kraftstoffeinspritzeinrichtungen 120 herstellenden Kraftstoffleitungen 110 alle zueinander identisch ausgebildet und sind die die Verbindung zwischen benachbarten Vorschalteinheiten 10c, 10d, 10e, 10f, 10g herstellenden Kraftstoffleitungen 100 ebenfalls alle zueinander identisch ausgebildet.

Hinsichtlich der Funktion eines Druckbegrenzungsventils, eines Mengenbegrenzungsventils, eines Spülventils, eines Kraftstoffspeichers und einer Kraftstoffpumpe bzw. Hochdruckpumpe in dem Common-Rail-Kraftstoffeinspritzsystem wird zusätzlich z.B. auf das Dokument DE 101 57 135 B4 verwiesen, aus dem bei Bedarf weitere diesbezügliche Einzelheiten entnehmbar sind.

Zusammenfassend kann gemäß der Erfindung in wenigstens eine der Vorschalteinheiten 10, 10a, 10b, 10c, 10d, 10e, 10f, 10g ein Mengenbegrenzungsventil 30 zur Begrenzung einer der zugehörigen Kraftstoffeinspritzeinrichtung pro Zeiteinheit zuführbaren Kraftstoffmenge integriert sein. Ferner kann in eine Vorschalteinheit 10d mit integrierter Kraftstoffpumpe 50 ein Mengenbegrenzungsventil 30 zur Begrenzung einer der zugehörigen Kraftstoffeinspritzeinrichtung 120 pro Zeiteinheit zuführbaren Kraftstoffmenge integriert sein. Außerdem kann in wenigstens eine der Vorschalteinheiten 10b, 10c ein Druckbegrenzungsventil 60 zur Begrenzung des Kraftstoffdrucks integriert sein. Desweiteren kann in wenigstens eine der Vorschalteinheiten 10b ein Mengenbegrenzungsventil 30 zur Begrenzung einer der zugehörigen Kraftstoffeinspritzeinrichtung 120 pro Zeiteinheit zuführbaren Kraftstoffmenge und ein Druckbegrenzungsventil 60 zur Begrenzung des Kraftstoffdrucks integriert sein.

Wie aus den Figuren 4 und 5 entnehmbar, können zumindest einige der Verbrennungszylinder zueinander in Reihe angeordnet sein, wobei in die Vorschalteinheit 10f eines ein Ende der Reihe von Verbrennungszylindern bildenden Verbrennungszylinders ein Spülventil 70 integriert sein kann. Darüber hinaus kann in die Vorschalteinheit 10f mit integriertem Spülventil 70 außerdem ein Druckbegrenzungsventil 60 zur Begrenzung des Kraftstoffdrucks integriert sein.

Weiterhin kann in wenigstens eine der Vorschalteinheiten 10g wenigstens eine Druckmessstelle 80 zum Anschluss wenigstens eines Kraftstoffdrucksensors zum Messen des Kraftstoffdrucks in dem Kraftstoffspeicher 20 der betreffenden Vorschalteinheit 10g integriert sein.

Abschließend ist zu bemerken, sich die Vorschalteinheiten bzw. Funktionseinheiten in beliebiger bzw. jeweils gewünschter oder erforderlicher Reihenfolge platzieren lassen, womit das Common-Rail-Kraftstoffeinspritzsystem für jede Zylinderanzahl optimal entsprechend konstruktiver, technischer und hydraulischer Anforderungen zusammengestellt werden kann.

### Bezugszeichenliste

- 1: Verbrennungsmotor
- 1a: Verbrennungsmotor
- 10: Vorschalteinheit
- 10a-10g: Vorschalteinheit
- 20: Kraftstoffspeicher
- 21: Speicherraum
- 21a: Teilraum
- 23: Leitungsanschluss
- 24: Leitungsanschluss
- 25: Leitungsanschluss
- 30: Mengenbegrenzungsventil
- 40: Deckel
- 40b: Deckel
- 41b: Anschluss
- 50: Kraftstoffpumpe
- 60: Druckbegrenzungsventil
- 70: Spülventil
- 80: Druckmessstelle
- 100: Kraftstoffleitung
- 110: Kraftstoffleitung
- 120: Kraftstoffeinspritzeinrichtung

## Patentansprüche

1. Verbrennungsmotor (1, 1a) mit einer Mehrzahl von Verbrennungszylindern, an denen jeweils eine Kraftstoffeinspritzeinrichtung (120) vorgesehen ist,
wobei für jeden Verbrennungszylinder eine eigene Vorschalteinheit (10, 10a-10g) mit darin integriertem Kraftstoffspeicher (20) vorgesehen ist, der mit der dem jeweiligen Verbrennungszylinder zur Kraftstoffversorgung dessen zugeordneten Kraftstoffeinspritzeinrichtung (120) über eine von einer Mehrzahl von ersten Kraftstoffleitungen (110) verbunden ist,
wobei der Kraftstoffspeicher (20) jeder Vorschalteinheit (10, 10a-10g) so eingerichtet ist, dass er eine druckstabile Versorgung der jeweils zugehörigen Kraftstoffeinspritzeinrichtung (120) mit von der Kraftstoffpumpe (50) gefördertem Kraftstoff gewährleistet, und
wobei die jeweiligen Kraftstoffspeicher (20) der Vorschalteinheiten (10, 10a-10g) über eine Mehrzahl von zweiten Kraftstoffleitungen (100) miteinander verbunden sind
**dadurch gekennzeichnet, dass** in wenigstens eine der Vorschalteinheiten (10d) eine mit einer Kraftstoffquelle verbindbare Kraftstoffpumpe (50) zum Bereitstellen eines vorbestimmten Kraftstoffdrucks integriert ist,

2. Verbrennungsmotor (1, 1a) gemäß Anspruch 1, wobei in mehrere der Vorschalteinheiten (10d) jeweils eine mit der Kraftstoffquelle verbindbare Kraftstoffpumpe (50) integriert ist.

3. Verbrennungsmotor (1, 1a) gemäß Anspruch 1 oder 2, wobei in wenigstens eine der Vorschalteinheiten (10, 10a-10g) ein Mengenbegrenzungsventil (30) zur Begrenzung einer der zugehörigen Kraftstoffeinspritzeinrichtung (120) pro Zeiteinheit zuführbaren Kraftstoffmenge integriert ist.

4. Verbrennungsmotor (1, 1a) gemäß einem der Ansprüche 1 bis 3, wobei in wenigstens eine Vorschalteinheit (10d) mit integrierter Kraftstoffpumpe (50) ein Mengenbegrenzungsventil (30) zur Begrenzung einer der zugehörigen Kraftstoffeinspritzeinrichtung (120) pro Zeiteinheit zuführbaren Kraftstoffmenge integriert ist.

5. Verbrennungsmotor (1, 1a) gemäß einem der Ansprüche 1 bis 4, wobei in wenigstens eine der Vorschalteinheiten (10b, 10c) ein Druckbegrenzungsventil (60) zur Begrenzung des Kraftstoffdrucks integriert ist.

6. Verbrennungsmotor (1, 1a) gemäß einem der Ansprüche 1 bis 5, wobei in wenigstens eine der Vorschalteinheiten (10b) ein Mengenbegrenzungsventil (30) zur Begrenzung einer der zugehörigen Kraftstoffeinspritzeinrichtung (120) pro Zeiteinheit zuführbaren Kraftstoffmenge und ein Druckbegrenzungsventil (60) zur Begrenzung des Kraftstoffdrucks integriert sind.

7. Verbrennungsmotor (1, 1a) gemäß einem der Ansprüche 1 bis 6, wobei zumindest einige der Verbrennungszylinder zueinander in Reihe angeordnet sind, und wobei in die Vorschalteinheit (10f) eines ein Ende der Reihe von Verbrennungszylindern bildenden Verbrennungszylinders ein Spülventil (70) integriert ist.

8. Verbrennungsmotor (1, 1a) gemäß Anspruch 7, wobei in die Vorschalteinheit (10f) mit integriertem Spülventil (70) außerdem ein Druckbegrenzungsventil (60) zur Begrenzung des Kraftstoffdrucks integriert ist.

9. Verbrennungsmotor (1, 1a) gemäß einem der Ansprüche 1 bis 8, wobei in wenigstens eine der Vorschalteinheiten (10g) wenigstens eine Druckmessstelle (80) zum Anschluss wenigstens eines Kraftstoffdrucksensors zum Messen des Kraftstoffdrucks in dem Kraftstoffspeicher (20) der betreffenden Vorschalteinheit (10g) integriert ist.

10. Verbrennungsmotor (1, 1a) gemäß einem der Ansprüche 1 bis 9, wobei die ersten Kraftstoffleitungen (110) alle zueinander identisch ausgebildet sind, und wobei die zweiten Kraftstoffleitungen (100) alle zueinander identisch ausgebildet sind.

## Claims

1. An internal combustion engine (1, 1a) with a plurality of combustion cylinders,
on each of which a fuel injection device (120) being provided, wherein for each combustion cylinder a separate attachment unit (10, 10a-10g) with fuel reservoir (20) integrated therein is provided, which is connected to the respective combustion cylinder for the fuel supply of the fuel injection device (120) assigned to the same via one of a plurality of first fuel lines (110),
wherein the fuel reservoir (20) of each attachment unit (10, 10a-10g) is so equipped that a pressure-stable supply of the respective associated fuel injection device (120) with fuel delivered by the fuel pump (50) is ensured, and
wherein the respective fuel reservoir (20) of the attachment units (10, 10a-10g) are connected to one another via a plurality of second fuel lines (100),
**characterized in that** in at least one of the attachment units (10d) a fuel pump (50) that can be connected to a fuel source is integrated for providing a predetermined fuel pressure.

2. The internal combustion engine (1, 1a) according to claim 1, wherein in multiple of the attachment units (10d) a fuel pump (50) each that can be connected to the fuel source is integrated.

3. The internal combustion engine (1, 1a) according to claim 1 or 2, wherein in at least one of the attachment units (10, 10a-10g) a flow regulator (30) for limiting a fuel rate that can be fed to the associated fuel injection device (120) per unit time is integrated.

4. The internal combustion engine (1, 1a) according to any one of the claims 1 to 3, wherein in at least one attachment unit (10d) with integrated fuel pump (50) a flow regulator (30) for limiting a fuel rate that can be fed to the associated fuel injection device (120) per unit time is integrated.

5. The internal combustion engine (1, 1a) according to any one of the claims 1 to 4, wherein in at least one of the attachment units (10b, 10c) a pressure limiting valve (60) for limiting the fuel pressure is integrated.

6. The internal combustion engine (1, 1a) according to any one of the claims 1 to 5, wherein in at least one of the attachment units (10b) a flow regulator (30) for limiting a fuel rate that can be fed to the associated fuel injection device (120) per unit time and a pressure limiting valve (60) for limiting the fuel pressure are integrated.

7. The internal combustion engine (1, 1a) according to any one of the claims 1 to 6, wherein at least some of the combustion cylinders are arranged in series, and wherein in the attachment unit (10f) of a combustion cylinder forming an end of the series of combustion cylinders a scavenging valve (70) is integrated.

8. The internal combustion engine (1, 1a) according to claim 7, wherein in the attachment unit (10f) with integrated purge valve (70) a pressure limiting valve (60) for limiting the fuel pressure is additionally integrated.

9. The internal combustion engine (1, 1a) according to any one of the claims 1 to 8, wherein in at least one of the attachment units (10g) at least one pressure measuring point (80) for connecting at least one fuel pressure sensor for measuring the fuel pressure in the fuel reservoir (20) of the attachment unit (10g) concerned is integrated.

10. The internal combustion engine (1, 1a) according to any one of the claims 1 to 9, wherein the first fuel lines (110) are all formed identical to one another, and wherein the second fuel lines (100) are all formed identical to one another.

## Revendications

1. Moteur à combustion interne (1,1a) comportant une pluralité de cylindres de combustion, sur lesquels respectivement un dispositif d'injection de carburant (120) est prévu,
dans lequel pour chaque cylindre de combustion une unité en amont propre (10, 10a-10g)comportant un rail commun pour carburant intégré (20) est prévu, qui est relié au cylindre de combustion respectif à des fins d'alimentation en carburant du dispositif d'injection de carburant (120) coordonné à ce dernier par l'intermédiaire d'une pluralité de premières lignes de carburant (110),
dans lequel le rail commun pour carburant (20) de chaque unité en amont (10, 10a-10g) est conçu de telle sorte qu'une alimentation à pression stable du dispositif d'injection de carburant (120) correspondant respectif avec le carburant transporté par la pompe à carburant (50)soit garantie, et
dans lequel les rails communs pour carburant respectifs (20) des unités en amont (10, 10a-10g) sont reliés les uns aux autres par l'intermédiaire d'une pluralité de deuxièmes lignes de carburant (100),
**caractérisé en ce que** dans au moins une des unités en amont (10d) est intégrée une pompe à carburant (50) pouvant être reliée à une source de carburant pour fournir une pression de carburant prédéterminée.

2. Moteur à combustion interne (1, 1a) selon la revendication 1, dans lequel dans plusieurs des unités en amont (10d) respectivement une pompe à carburant (50) pouvant être reliée à la source de carburant est intégrée.

3. Moteur à combustion interne (1, 1a) selon la revendication 1 ou 2, dans lequel dans au moins une des unités en amont (10, 10a-10g) est intégrée une soupape de limitation de quantité (30) pour limiter une quantité de carburant à alimenter dans le dispositif d'injection de carburant (120) correspondant par unité de temps.

4. Moteur à combustion interne (1, 1a) selon une des revendications 1 à 3, dans lequel dans au moins une unité en amont (10d) avec une pompe à carburant (50) intégrée, une soupape de limitation de quantité (30) pour limiter une quantité de carburant pouvant être alimentée par unité de temps dans le dispositif d'injection de carburant correspondant (120) est intégrée.

5. Moteur à combustion interne (1, 1a) selon une des revendications 1 à 4, dans lequel dans au moins une des unités en amont (10b, 10c) une soupape de limitation de pression (60) pour imiter la pression de carburant est intégrée.

6. Moteur à combustion interne (1, 1a) selon une des revendications 1 à 5, dans lequel dans au moins une des unités en amont (10b) une soupape de limitation de pression (30) pour limiter une quantité de carburant pouvant être alimentée dans le dispositif d'injection de carburant correspondant (120) par unité de temps et une soupape de limitation de pression (60) pour limiter la pression de carburant sont intégrées.

7. Moteur à combustion interne (1, 1a) selon une des revendications 1 à 6, dans lequel au moins quelques cylindres de combustion sont disposés en alignement les uns par rapport aux autres et dans lequel dans l'unité en amont (10f) d'un cylindre de combustion formant une extrémité de la rangée de cylindres de combustion, une soupape de rinçage (70) est intégrée.

8. Moteur à combustion interne (1, 1a) selon la revendication 7, dans lequel dans l'unité en amont (10f) avec une soupape de rinçage intégrée (70), une soupape de limitation de pression (60) pour limiter la pression de carburant est en outre prévue.

9. Moteur à combustion interne (1, 1a) selon une des revendications 1 à 8, dans lequel dans au moins une des unités en amont (10g) au moins un point de mesure de pression (80) pour raccorder au moins un capteur de pression de carburant pour mesurer la pression de carburant dans le rail commun pour carburant (20) de l'unité en amont concernée (10g) est intégré.

10. Moteur à combustion interne (1, 1a) selon une des revendications 1 à 9, dans lequel les premières lignes de carburant (110) sont conçues toutes identiquement les unes aux autres et dans lequel les deuxièmes lignes de carburant (100) sont conçus tous identiquement les uns aux autres.
